# FASCICULE DE BREVET EUROPEEN

(11) **EP 3 868 953 B1**
(45) Date de publication et mention de la délivrance du brevet: **10.08.2022**
(21) Numéro de dépôt: 21155090.0
(22) Date de dépôt: 03.02.2021
(51) Int. Cl.: D06F 73/00, D06F 75/18

(54) **APPAREIL DE DEFROISSAGE PORTATIF**
TRAGBARES DAMPFENTKNITTERUNGSGERÄT
PORTABLE CREASE REMOVAL DEVICE

(30) Priorité: 21.02.2020 FR 2001740
(43) Date de publication de la demande: 25.08.2021
(73) Titulaire: SEB S.A., 69130 Ecully (FR)
(72) Inventeur: LAUCHET, Nicolas, 38200 Vienne (FR); CONJARD, Florian, 38270 Bellegarde-Poussieu (FR)
(74) Mandataire: SEB Développement

(56) Documents cités:
- EP-A1- 2 943 609
- CN-A- 106 801 324

## Description

### Domaine technique

La présente invention se rapporte à un appareil de défroissage portatif comportant un corps comprenant une poignée et une tête d'émission de vapeur reliée à une extrémité supérieure de la poignée, la tête d'émission de vapeur comportant une extrémité avant comprenant une face de traitement munie d'au moins un orifice de sortie de vapeur, la face de traitement étant destinée à venir verticalement en regard d'un vêtement à défroisser lorsque l'appareil est maintenu dans une position de défroissage vertical avec sa poignée orientée vers le bas. L'invention se rapporte plus particulièrement à un appareil comportant une chambre de vaporisation instantanée et un réservoir d'eau alimentant par gravité, et de préférence uniquement par gravité, la chambre de vaporisation instantanée lorsque l'appareil occupe la position de défroissage vertical.

### Etat de la technique

Il est connu, de la demande de brevet CN106801324, un appareil de défroissage portatif comprenant une tête d'émission de vapeur reliée à une extrémité supérieure de la poignée, la tête d'émission de vapeur comportant une face de traitement, munie d'orifices de sortie de vapeur, destinée à venir verticalement en regard d'un vêtement à défroisser lorsque l'appareil est tenu avec sa poignée orientée sensiblement verticalement. Ce document divulgue également un appareil comprenant un réservoir et une chambre de vaporisation dans lequel l'eau du réservoir s'écoule par gravité dans la chambre de vaporisation.

Un tel appareil présente l'avantage de proposer une construction peu couteuse, du fait qu'il n'a pas recours à une pompe, électrique ou manuelle, pour alimenter la chambre de vaporisation. Cependant, un tel appareil ne permet pas la délivrance de vapeur lorsque l'appareil est utilisé dans une position horizontale dans laquelle la face de traitement est orientée vers le bas et est disposée dans un plan horizontal. En effet, dans cette position, l'eau du réservoir ne peut s'écouler par gravité en direction de la chambre de vaporisation, ou alors avec un très faible débit, ce qui ne permet pas d'offrir de bonnes performances de défroissage.

### Résumé de l'invention

Un but de la présente invention est de proposer un appareil de défroissage remédiant à ces inconvénients et en particulier de proposer un appareil de défroissage portatif économique à fabriquer, en étant démuni de pompe, et permettant la délivrance d'un débit de vapeur optimisé que l'appareil soit utilisé dans une position de défroissage vertical ou dans une position de défroissage horizontal.

A cet effet, l'invention a pour objet un appareil de défroissage portatif comprenant une poignée et une tête d'émission de vapeur reliée à une extrémité supérieure de la poignée, la tête d'émission de vapeur comportant une extrémité avant comprenant une face de traitement, munie d'au moins un trou de sortie de vapeur, destinée à venir verticalement en regard d'un vêtement à défroisser lorsque l'appareil est maintenu dans une position de défroissage vertical avec la poignée située sous la tête, l'appareil comportant une chambre de vaporisation instantanée et un réservoir d'eau alimentant par gravité la chambre de vaporisation instantanée lorsque l'appareil occupe la position de défroissage vertical, caractérisé en ce que le réservoir comporte un fond comprenant un orifice de sortie alimenté par une chambre d'alimentation de volume restreint ménagée à l'intérieur du réservoir, la chambre d'alimentation communiquant avec le reste du réservoir par un passage de communication permettant de capter dans la chambre d'alimentation au moins une partie de l'eau présente dans le réservoir, et notamment dans le fond du réservoir, lorsque l'appareil occupe la position de défroissage vertical et en ce que le passage de communication ne permet pas à l'eau captée dans la chambre d'alimentation de s'écouler par gravité dans le reste du réservoir lorsque l'appareil occupe une position de défroissage horizontal dans laquelle la face de traitement est disposée dans un plan horizontal et est orientée vers le bas.

Ainsi, la chambre d'alimentation et le passage de communication présentent une forme adaptée pour qu'une partie de l'eau présente dans le fond du réservoir lorsque l'appareil occupe la position de défroissage vertical se trouve piégée dans la chambre d'alimentation, en amont de l'orifice de sortie lorsque l'appareil est basculé dans la position de défroissage horizontal.

Un tel appareil présente donc l'avantage de posséder un réservoir qui comprend une chambre d'alimentation qui se remplit d'eau lorsque l'appareil de défroissage occupe la position de défroissage vertical et stocke cette eau en amont de l'orifice de sortie lorsque l'appareil occupe la position de défroissage horizontal. On évite ainsi que cette eau ne s'écoule par gravité dans le reste du réservoir lorsque l'appareil occupe la position de défroissage horizontal et ne puisse plus s'écouler au travers de l'orifice de sortie. Une telle caractéristique permet donc d'assurer la production d'une quantité minimum de vapeur lorsque l'appareil est placé dans la position de défroissage horizontal.

L'appareil peut en outre présenter une ou plusieurs des caractéristiques suivantes, prises seules ou en combinaison.

Selon une caractéristique avantageuse de l'invention, la chambre d'alimentation présente une forme adaptée pour que, lorsque la quantité d'eau dans le réservoir est inférieure ou égale à la moitié de la contenance maximum du réservoir, la hauteur de la colonne d'eau s'étendant au-dessus de l'orifice de sortie lorsque l'appareil est disposé dans la position de défroissage horizontal est supérieure à la hauteur de la colonne d'eau s'étendant au-dessus de l'orifice de sortie dans la position de défroissage vertical.

Une telle caractéristique permet d'optimiser la hauteur de la colonne d'eau dans le réservoir lorsque la quantité d'eau dans le réservoir est faible et que l'appareil occupe la position de défroissage horizontal, ce qui permet d'optimiser le débit d'eau en direction de la chambre de vaporisation et donc le débit de vapeur.

Selon une autre caractéristique avantageuse de l'invention, le réservoir est disposé dans la tête d'émission de vapeur.

Une telle caractéristique permet d'avoir le réservoir disposé dans un point haut de l'appareil lorsque l'appareil occupe la position de défroissage vertical.

Selon une autre caractéristique avantageuse de l'invention, le réservoir s'étend longitudinalement à la tête d'émission de vapeur et le passage de communication est ménagé au voisinage d'une extrémité arrière du réservoir, opposée à la face de traitement.

Une telle caractéristique permet à la fois d'optimiser la hauteur de la colonne d'eau stockée dans la chambre d'alimentation lorsque l'appareil est basculé de la position de défroissage vertical à la position de défroissage horizontal et de limiter la quantité d'eau pouvant être transférée du reste du réservoir vers la chambre d'alimentation lorsque l'appareil est maintenu dans la position de défroissage horizontal.

Ainsi, la quantité d'eau pouvant être envoyée dans la chambre de vaporisation lorsque l'appareil occupe la position de défroissage horizontal est limitée par la capacité de la chambre d'alimentation, ce qui permet d'éviter de noyer la chambre de vaporisation en dépassant ses capacités de vaporisation.

Selon une autre caractéristique avantageuse de l'invention, la chambre d'alimentation présente, dans un plan parallèle à la face de traitement, une section de passage transversale qui augmente, en partant de l'orifice de sortie et en allant vers le passage de communication.

Une telle caractéristique permet d'optimiser le débit en direction de la chambre de vaporisation lorsque l'appareil occupe la position de défroissage horizontal. Une telle caractéristique présente également l'avantage de faciliter le démoulage de la chambre d'alimentation.

Selon une autre caractéristique avantageuse de l'invention, la chambre de vaporisation comporte un orifice d'entrée par lequel l'eau du réservoir est injectée dans la chambre de vaporisation et l'orifice de sortie d'eau du réservoir est disposé sur le réservoir de telle sorte que l'orifice de sortie se trouve au niveau, ou au-dessus, d'un plan horizontal P passant par l'orifice d'entrée lorsque la tête d'émission de vapeur est disposée dans la position de défroissage horizontal.

Une telle caractéristique permet que sensiblement l'intégralité de l'eau contenue dans la chambre d'alimentation s'écoule par gravité dans la chambre de vaporisation dans cette position d'utilisation de l'appareil.

Selon une autre caractéristique avantageuse de l'invention, la tête d'émission de vapeur présente une forme élancée s'étendant transversalement à la poignée en formant préférentiellement un angle a compris entre 55° et 90° par rapport à la direction longitudinale de la poignée, et de préférence de l'ordre de 70°.

Une telle caractéristique permet d'optimiser l'ergonomie d'utilisation de l'appareil.

Selon une autre caractéristique avantageuse de l'invention, la poignée comporte une extrémité inférieure qui est reliée à une embase renfermant la chambre de vaporisation.

Une telle construction permet d'optimiser la hauteur séparant le réservoir de la chambre de vaporisation, et donc son alimentation par gravité, lorsque l'appareil occupe la position de défroissage vertical.

Selon une autre caractéristique avantageuse de l'invention, l'embase présente une forme adaptée pour permettre à l'appareil de reposer stablement sur son embase dans une position de repos dans laquelle l'axe longitudinal de la poignée s'étend sensiblement verticalement.

Selon une autre caractéristique avantageuse de l'invention, l'embase comporte une face inférieure plane qui s'étend perpendiculairement à l'axe longitudinal de la poignée, la surface de la face inférieure étant avantageusement plus de deux fois supérieure à la section transversale de la poignée.

Selon une autre caractéristique avantageuse de l'invention, la partie inférieure de la poignée présente une forme évasée, la poignée présentant une section transversale augmentant progressivement en s'approchant de l'embase.

Selon une autre caractéristique avantageuse de l'invention, l'appareil comporte un cordon d'alimentation électrique destiné à être raccordé à un réseau d'électricité domestique

Selon une autre caractéristique avantageuse de l'invention, le réservoir comporte un circuit d'évent qui assure la mise à l'air libre du réservoir à la fois lorsque l'appareil occupe la position de défroissage vertical et lorsque l'appareil occupe la position de défroissage horizontal.

Selon une autre caractéristique avantageuse de l'invention, le circuit d'évent comprend une chambre de rétention qui communique, d'une part, avec l'intérieur du réservoir par un canal de liaison et, d'autre part, avec l'extérieur de l'appareil par un orifice de mise à l'air libre, la chambre de rétention présentant un volume supérieur ou égal au volume d'eau pouvant être contenu dans le canal de liaison.

Selon une autre caractéristique avantageuse de l'invention, la tête est réalisée par moulage en matériau plastique et le circuit d'évent est moulé directement avec la tête de l'appareil.

Selon une autre caractéristique avantageuse de l'invention, le canal de liaison et la chambre de rétention sont formées par des rainures et/ou gorges ménagées entre deux pièces constitutives de la tête.

### Brève description des figures

On comprendra mieux les buts, aspects et avantages de la présente invention, d'après la description donnée ci-après d'un mode particulier de réalisation de l'invention présenté à titre d'exemple non limitatif, en se référant aux dessins annexés dans lesquels :
[Fig 1] La figure 1 est une vue en perspective d'un appareil de défroissage selon un mode particulier de réalisation de l'invention ;
[Fig 2] La figure 2 est une autre vue en perspective de l'appareil de la figure 1, montrant par transparence l'intérieur du réservoir ;
[Fig 3] La figure 3 est une vue similaire à la figure 2 avec le réservoir illustré en perspective éclatée ;
[Fig 4] La figure 4 est une vue de l'arrière de la tête d'émission de vapeur démunie de l'enveloppe du réservoir ;
[Fig 5] La figure 5 est une vue en coupe de l'appareil selon un plan longitudinal ; l'appareil étant représenté dans une position de repos ;
[Fig 6] La figure 6 est une vue en coupe de l'appareil selon un plan longitudinal ; l'appareil étant représenté dans une position de défroissage vertical ;
[Fig 7] La figure 7 est une vue en coupe de l'appareil selon un plan longitudinal ; l'appareil étant représenté dans une position de défroissage horizontal.

Seuls les éléments nécessaires à la compréhension de l'invention ont été représentés. Pour faciliter la lecture des dessins, les mêmes éléments portent les mêmes références d'une figure à l'autre.

On notera que dans ce document, les termes "horizontal", "vertical", "inférieur", "supérieur", "avant", "arrière" employés pour décrire l'appareil de défroissage font référence à cet appareil lorsqu'il repose verticalement à plat sur son embase. La figure 1 représente un appareil portatif de défroissage à la vapeur comportant un boîtier portatif en matière plastique comprenant une embase 1 surmontée d'une poignée 2 et d'une tête 3 d'émission de vapeur, la partie inférieure de la poignée 2 présentant une forme évasée, dont la section transversale augmente progressivement en s'approchant de l'embase 1.

L'embase 1 de l'appareil comprend une face inférieure 10 plane sur laquelle l'appareil peut venir reposer stablement dans une position de repos, illustrée sur la figure 5, dans laquelle l'axe longitudinal L de la poignée 2 s'étend sensiblement verticalement, la surface de la face inférieure 10 étant avantageusement plus de deux fois supérieure à la section de la poignée selon un plan perpendiculaire à l'axe longitudinal L. L'embase 1 comporte également un cordon 11 d'alimentation électrique permettant son raccordement à un réseau électrique domestique et présente une face arrière munie d'un bouton 4 permettant de mettre l'appareil sous tension.

Conformément aux figures 2 à 4, la tête 3 d'émission de vapeur présente une forme élancée s'étendant transversalement à la poignée 2 en formant préférentiellement un angle a de l'ordre de 70° par rapport à la direction longitudinale de la poignée, la tête 3 comportant une extrémité avant munie d'une plaque d'extrémité 30 plane présentant une face de traitement 30A destinée à venir verticalement en regard d'un vêtement à défroisser, cette plaque d'extrémité 30 comprenant avantageusement une rainure 31 dans laquelle débouche une série de trous 32 pour l'émission d'un flux de vapeur.

La tête 3 d'émission de vapeur renferme un réservoir 5 alimentant par gravité une chambre de vaporisation 6 disposée dans l'embase 1 de l'appareil, la chambre de vaporisation 6 étant ménagée dans une fonderie 60 en aluminium fermée dans sa partie supérieure par une plaque de fermeture 61, une résistance électrique 62 étant noyée dans la fonderie.

De manière préférentielle, la résistance électrique 62 est une résistance de type blindée en forme de U, d'une puissance comprise entre 1200 W et 2800 W et avantageusement de l'ordre de 2300 W. L'alimentation de la résistance électrique 62 est régulée au moyen d'un thermostat 63 autour d'une température de consigne Tc mesurée au centre de la chambre de vaporisation 6. De manière préférentielle, la valeur de la température de consigne Tc est non réglable par l'utilisateur et est comprise entre 110°C et 180°C.

Le thermostat 63 peut être constitué par un thermostat mécanique, de type bilame, qui est rapporté contre une paroi de fond de la chambre de vaporisation 6 ou par une sonde de température, de type CTN, disposée à la place du thermostat mécanique et associée à une carte électronique de commande de la résistance électrique 62.

L'appareil peut également comporter un coupe-circuit fusible qui coupe l'alimentation électrique de la résistance électrique 62 en cas de défaillance du thermostat, un tel coupe-circuit pouvant par exemple agir lorsque la température du corps chauffant 6 dépasse 250°C.

Conformément aux figures 2 à 5, le réservoir 5 est préférentiellement disposé dans une partie arrière de la tête 3 et comporte une enveloppe 50 transparente, définissant la paroi externe du réservoir 5, munie d'un bouchon 52 amovible permettant le remplissage du réservoir 5.

L'enveloppe 50 est avantageusement rapportée par collage sur une paroi de fond 51 du réservoir, intégrée directement au boitier de l'appareil, définissant la face inférieure et la face avant du réservoir 5 lorsque l'appareil repose verticalement sur son embase 1.

Comme on peut le voir sur les figures 4 et 5, la paroi de fond 51 comporte un canal 53 présentant un orifice de sortie 54 d'eau qui est relié par un conduit 7 à un orifice d'entrée 64 d'eau ménagée sur la plaque de fermeture 61 de la chambre de vaporisation 6.

Le conduit 7 est, de manière connue en soi, avantageusement équipé d'une soupape 70, illustrée schématiquement sur les figures, qui est actionnée par une gâchette 71 présente sur la face avant de la poignée 2, de préférence au voisinage de l'extrémité supérieure de cette dernière. La soupape 70 est ramenée dans une position de fermeture du conduit 7 par des moyens de rappel, tel un ressort, et est amenée dans une position d'ouverture du conduit 7 lorsqu'une pression est exercée manuellement sur la gâchette 71.

La plaque de fermeture 61 comporte un orifice de sortie 65 de vapeur relié par un conduit (non représenté sur les figures) à une chambre de diffusion de vapeur 8 ménagée dans un corps chauffant 80 disposé au contact thermique de la plaque d'extrémité 30, la chambre de diffusion de vapeur 8 communiquant avec les trous 32 de sortie de vapeur.

De manière préférentielle, l'orifice de sortie 54 d'eau du réservoir est disposé au voisinage de l'extrémité avant du réservoir 5 de telle sorte que l'orifice de sortie 54 se trouve au niveau, ou au-dessus, d'un plan horizontal P passant par l'orifice d'entrée 64 d'eau de la plaque de fermeture 61, à la fois lorsque la tête d'émission de vapeur est disposée dans une position de défroissage vertical illustrée sur la figure 6 dans laquelle la face de traitement 30A est dans un plan vertical, et dans une position de défroissage horizontal illustrée sur la figure 7 dans laquelle la face de traitement 30A est dans un plan horizontal et est orientée vers le bas.

La paroi de fond 51 comporte avantageusement deux cloisons de séparation 55 disposées parallèlement de part et d'autre du canal 53 alimentant l'orifice de sortie 54 du réservoir, les deux cloisons de séparation 55 définissant une chambre d'alimentation 58 de volume restreint qui se remplit d'eau lorsque l'appareil occupe la position de défroissage vertical.

A cet effet, les deux cloisons de séparation 55 s'étendent perpendiculairement à la paroi de fond 51 du réservoir, depuis les faces avant et inférieure du réservoir 5, les deux cloisons de séparation 55 étant reliées entre elles, au niveau de leur extrémité supérieure, par une paroi de liaison 56. Un passage de communication 57 est ménagé entre l'extrémité arrière des cloisons de séparation 55 et l'enveloppe 50 du réservoir 5 de manière à permettre la circulation d'eau de part et d'autre des cloisons de séparation 55 lorsque la tête 3 d'émission de vapeur occupe la position de défroissage vertical.

Le réservoir 5 comporte un circuit d'évent assurant une entrée d'air dans le réservoir dans les positions d'utilisation correspondant à un usage normal de l'appareil, c'est-à-dire avec la position de défroissage vertical, illustrée sur la figure 6, et dans la position de défroissage horizontal, illustrée sur la figure 7.

Le circuit d'évent comporte un orifice 9 de mise à l'air libre réalisé dans l'enveloppe 50 du réservoir, au niveau de la face supérieure de l'appareil, et préférentiellement au voisinage de l'extrémité avant du réservoir 5.

Cet orifice 9 de mise à l'air libre débouche à l'intérieur de l'appareil dans une chambre de rétention 90 d'eau ménagée directement sous l'enveloppe 50 du réservoir, la chambre de rétention 90 étant ménagée dans une paroi supérieure 91 du boitier qui vient au contact de l'enveloppe et qui s'étend longitudinalement à la tête 3 d'émission de vapeur depuis l'extrémité avant du réservoir 5 jusqu'au voisinage de la face arrière du réservoir 5.

Dans l'exemple illustré, la chambre de rétention 90 présente la forme d'une gorge qui s'étend longitudinalement à la tête 3 d'émission de vapeur, la chambre de rétention 90 présentant une extrémité avant disposée au voisinage de l'extrémité avant du réservoir 5 et une extrémité arrière qui communique avec un canal de liaison 92, également ménagé dans la paroi supérieure 91. Le canal de liaison 92 s'étend longitudinalement dans le prolongement de la chambre de rétention 90 et présente une extrémité arrière qui débouche au voisinage de l'extrémité arrière du réservoir 5.

De manière préférentielle, la tête 3 d'émission de vapeur est réalisée par moulage en matériau plastique, le canal de liaison 92, la chambre de rétention 90 et l'orifice 9 de mise à l'air étant obtenus directement de moulage avec la paroi supérieure 91 et l'enveloppe 50.

La chambre de rétention 90 présente un volume supérieur ou égal au volume d'eau pouvant être contenu dans le canal de liaison 92, de manière à ce que l'eau pénétrant dans le canal de liaison 92, lorsque l'appareil est disposé avec la face de traitement 30A orientée vers le haut, puisse s'écouler intégralement dans la chambre de rétention 90 lorsque l'appareil est disposé dans la position de défroissage horizontal.

De manière avantageuse, la profondeur de la chambre de rétention 90 augmente progressivement en allant vers l'extrémité avant de la chambre de rétention 90 de manière à maximiser le volume de la chambre de rétention 90 au voisinage de son extrémité avant. En particulier, le volume de la chambre de rétention 90 situé sous le niveau de l'orifice 9 de mise à l'air lorsque l'appareil occupe la position de défroissage horizontal est préférentiellement supérieur ou égal au volume d'eau pouvant être contenu dans le canal de liaison 92. Ainsi, le risque que de l'eau s'écoule à l'extérieur de l'appareil par l'orifice 9 de mise à l'air lorsque l'appareil est utilisé en position de défroissage horizontal est fortement réduit. Le fonctionnement de l'appareil va maintenant être décrit.

Lorsque l'utilisateur souhaite utiliser l'appareil, il remplit le réservoir 5 d'eau puis met en marche l'appareil en exerçant une pression sur le bouton 4. La résistance électrique 62 de la chambre de vaporisation 6 est alors alimentée en courant de sorte que sa température atteint rapidement la température de consigne définie par le thermostat 63.

Lorsque l'utilisateur souhaite utiliser l'appareil dans la position de défroissage vertical, illustrée sur la figure 6, il presse sur la gâchette 71, ce qui a pour effet d'ouvrir la soupape 70 et de permettre l'écoulement d'eau au travers du conduit 7. Dans cette position de l'appareil, le circuit d'évent permet la mise à l'air libre du réservoir 5 ce qui permet l'écoulement d'eau par gravité du réservoir vers la chambre de vaporisation 6, l'orifice d'entrée 64 dans la chambre de vaporisation 6 étant calibré pour autoriser un débit d'eau de l'ordre de 40 à 50 g/min lorsque l'appareil est tenu dans la position de défroissage vertical et que le réservoir 5 est plein.

Lors de la session d'utilisation de l'appareil, l'utilisateur peut également avoir besoin de défroisser un textile disposé horizontalement, par exemple posé sur une table. Dans ce cas, il bascule l'appareil dans la position de défroissage horizontal, illustrée sur la figure 7, de sorte qu'une partie de l'eau présente initialement dans le fond du réservoir 5 (illustrée par la ligne en pointillée E sur la figure 6) lorsque l'appareil occupait la position de défroissage vertical, se trouve piégée dans la chambre d'alimentation 58 de volume restreint permettant d'obtenir un niveau d'eau E1 dans la chambre d'alimentation 58 supérieur au niveau d'eau E2 dans le reste du réservoir 5.

Dans cette position de défroissage horizontal de l'appareil, le circuit d'évent permet également la mise à l'air libre du réservoir 5 de sorte que l'eau peut s'écouler par gravité en direction de la chambre de vaporisation 6. Cet écoulement s'effectue avec un débit optimisé du fait de la hauteur d'eau importante restant dans la chambre d'alimentation 58. A titre d'exemple le débit de vapeur obtenu dans la chambre de vaporisation 6 lorsque l'appareil occupe la position de défroissage horizontal est de l'ordre de 10 g/min lorsque le niveau dans la chambre d'alimentation 58 est à son maximum, puis s'amenuise progressivement au fur et à mesure que la chambre d'alimentation 58 se vide.

De plus, le volume restreint de la chambre d'alimentation 58 présente l'avantage de limiter la quantité d'eau pouvant être envoyée dans la chambre de vaporisation 6 lorsque l'appareil est maintenu dans la position de défroissage horizontal, pour laquelle la surface d'échange thermique avec les parois de la chambre de vaporisation 6 n'est pas optimale, ce qui permet d'éviter que des gouttelettes d'eau ne soient éjectées au travers des trous 32 de sortie de vapeur en même temps que la vapeur.

Lors de la manipulation de l'appareil pour la séance de défroissage, l'utilisateur peut également être amené à positionner momentanément l'appareil sur le dos, c'est-à-dire avec la surface de traitement 30A orientée horizontalement vers le haut, de sorte que l'eau présente dans le réservoir 5 se trouve alors contenue dans la partie arrière du réservoir 5. Dans une telle position, l'eau du réservoir 5 ne s'écoule plus en direction de la chambre de vaporisation 6, du fait de l'emplacement en hauteur de l'orifice de sortie 54, de sorte que la chambre de vaporisation 6 cesse de produire de la vapeur, ce qui limite le risque de brûlure par émission de vapeur en direction du visage de l'utilisateur.

De plus, dans cette position, le canal de liaison 92 du circuit d'évent se trouve immergé dans l'eau du réservoir 5 de sorte qu'il se remplit d'eau et n'assure plus la mise à l'air du réservoir 5, ce qui contribue également à stopper l'écoulement d'eau en direction de la chambre de vaporisation 6 et donc la production de vapeur.

Lorsque l'appareil est ramené dans la position de défroissage vertical, l'eau présente dans le canal de liaison 92 peut s'écouler, par l'extrémité arrière du canal de liaison 92, dans le réservoir 5, ce qui permet au canal de liaison 92 de se vider et d'assurer à nouveau sa fonction de mise à l'air du réservoir 5.

Si l'appareil est amené rapidement de la position sur le dos à la position de défroissage horizontal, l'eau présente dans le canal de liaison 92 est majoritairement évacuée, par l'extrémité avant du canal de liaison 92, dans la chambre de rétention 90 où elle est stockée au niveau de l'extrémité avant de cette dernière. Le volume de la partie avant de la chambre de rétention 90 étant supérieur au volume d'eau contenu dans le canal de liaison 92, l'eau y est stockée en restant en dessous du niveau de l'orifice 9 de mise à l'air de sorte que le circuit d'évent assure la mise à l'air du réservoir 5 sans que des gouttes d'eau ne s'écoulent en dehors du réservoir. Lorsque l'appareil est ramené dans la position de défroissage vertical, ou à plat sur son embase, l'eau présente dans la chambre de rétention 90 s'écoule par gravité dans le réservoir 5 en passant par le canal de liaison 92.

L'appareil ainsi réalisé présente donc l'avantage de permettre un débit de vapeur optimisé de l'appareil dans de nombreuses positions d'utilisation par un simple écoulement par gravité de l'eau du réservoir en direction de la chambre de vaporisation, c'est-à-dire sans faire appel à une pompe couteuse pour alimenter la chambre de vaporisation.

De plus, ce fonctionnement s'effectue avec un très faible risque d'écoulement d'eau en dehors de l'appareil.

Bien entendu, l'invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

Ainsi, dans une variante de réalisation non représentée, le circuit d'évent du réservoir pourra être constitué par un orifice de mise à l'air équipé d'une soupape, par exemple de type vanne parapluie en silicone, se déformant pour laisser passer l'air lorsqu'une dépression se crée à l'intérieur du réservoir.

## Revendications

1. Appareil de défroissage portatif comprenant une poignée (2) et une tête (3) d'émission de vapeur reliée à une extrémité supérieure de la poignée (2), la tête (3) d'émission de vapeur comportant une extrémité avant comprenant une face de traitement (30A), munie d'au moins un trou (32) de sortie de vapeur, destinée à venir verticalement en regard d'un vêtement à défroisser lorsque l'appareil est maintenu dans une position de défroissage vertical avec la poignée située sous la tête (3), l'appareil comportant une chambre de vaporisation (6) instantanée et un réservoir (5) d'eau alimentant par gravité ladite chambre de vaporisation (6) instantanée lorsque l'appareil occupe la position de défroissage vertical, **caractérisé en ce que** le réservoir (5) comporte un fond comprenant un orifice de sortie (54) alimenté par une chambre d'alimentation (58) de volume restreint ménagée à l'intérieur du réservoir (5), la chambre d'alimentation (58) communiquant avec le reste du réservoir (5) par un passage de communication (57) permettant de capter dans ladite chambre d'alimentation (58) au moins une partie de l'eau présente dans le réservoir (5), et notamment dans le fond du réservoir (5), lorsque l'appareil occupe la position de défroissage vertical et **en ce que** ledit passage de communication (57) ne permet pas à l'eau captée dans la chambre d'alimentation (58) de s'écouler par gravité dans le reste du réservoir (5) lorsque l'appareil occupe une position de défroissage horizontal dans laquelle la face de traitement (30A) est disposée dans un plan horizontal et est orientée vers le bas.

2. Appareil selon la revendication 1, **caractérisé en ce que** la chambre d'alimentation (58) présente une forme adaptée pour que, lorsque la quantité d'eau dans le réservoir (5) est inférieure ou égale à la moitié de la contenance maximum du réservoir (5), la hauteur de la colonne d'eau s'étendant au-dessus de l'orifice de sortie (54) lorsque l'appareil est disposé dans la position de défroissage horizontal est supérieure à la hauteur de la colonne d'eau s'étendant au-dessus de l'orifice de sortie (54) dans la position de défroissage vertical.

3. Appareil selon l'une quelconque des revendications 1 à 2, **caractérisé en ce que** le réservoir (5) est disposé dans la tête (3) d'émission de vapeur.

4. Appareil selon l'une quelconque des revendications 1 à 3, **caractérisé en ce que** le réservoir (5) s'étend longitudinalement à la tête (3) d'émission de vapeur et **en ce que** le passage de communication (57) est ménagé au voisinage d'une extrémité arrière du réservoir (5), opposée à la face de traitement (30A).

5. Appareil selon l'une quelconque des revendications 1 à 4, **caractérisé en ce que** la chambre d'alimentation (58) présente, dans un plan parallèle à la face de traitement (30A), une section de passage transversale qui augmente, en partant de l'orifice de sortie (54) et en allant vers le passage de communication (57).

6. Appareil selon l'une quelconque des revendications 1 à 5, **caractérisé en ce que** la chambre de vaporisation (6) comporte un orifice d'entrée (64) par lequel l'eau du réservoir (5) est injectée dans la chambre de vaporisation (6) et **en ce que** l'orifice de sortie (54) d'eau du réservoir (5) est disposé sur le réservoir (5) de telle sorte que l'orifice de sortie (54) se trouve au niveau, ou au-dessus, d'un plan horizontal P passant par l'orifice d'entrée (64) lorsque la tête (3) d'émission de vapeur est disposée dans la position de défroissage horizontal.

7. Appareil selon l'une quelconque des revendications 1 à 6, **caractérisé en ce que** la tête (3) d'émission de vapeur présente une forme élancée s'étendant transversalement à la poignée (2) en formant préférentiellement un angle a compris entre 55° et 90° par rapport à la direction longitudinale de la poignée (2), et de préférence de l'ordre de 70°.

8. Appareil selon l'une quelconque des revendications 1 à 7, **caractérisé en ce que** la poignée (2) comporte une extrémité inférieure qui est reliée à une embase (1) renfermant la chambre de vaporisation (6).

9. Appareil selon la revendication 8, **caractérisé en ce que** l'embase (1) présente une forme adaptée pour permettre à l'appareil de reposer stablement sur son embase (1) dans une position de repos dans laquelle l'axe longitudinal de la poignée (2) s'étend sensiblement verticalement.

10. Appareil selon la revendication 9, **caractérisé en ce que** l'embase (1) comporte une face inférieure (10) plane qui s'étend perpendiculairement à l'axe longitudinal de la poignée (2), la surface (10) de la face inférieure étant avantageusement plus de deux fois supérieure à la section transversale de la poignée (2).

11. Appareil selon l'une quelconque des revendications 8 à 10, **caractérisé en ce que** la partie inférieure de la poignée (2) présente une forme évasée, la poignée (2) présentant une section transversale augmentant progressivement en s'approchant de l'embase (1).

12. Appareil selon l'une quelconque des revendications 1 à 11, **caractérisé en ce qu'**il comporte un cordon (11) d'alimentation électrique destiné à être raccordé à un réseau d'électricité domestique.

13. Appareil selon l'une quelconque des revendications 1 à 12, **caractérisé en ce qu'**il comporte un circuit d'évent qui assure la mise à l'air libre du réservoir (5) à la fois lorsque l'appareil occupe la position de défroissage vertical et lorsque l'appareil occupe la position de défroissage horizontal.

## Patentansprüche

1. Tragbares Dampfentknitterungsgerät, das einen Griff (2) und einen Kopf (3) zur Dampfabgabe umfasst, der mit einem oberen Ende des Griffs (2) verbunden ist, wobei der Kopf (3) zur Dampfabgabe ein vorderes Ende aufweist, das eine Behandlungsfläche (30A) umfasst, die mit mindestens einem Dampfausströmloch (32) versehen und dafür bestimmt ist, senkrecht einem Kleidungsstück gegenüber gebracht zu werden, das entknittert werden soll, wenn die Einrichtung in einer senkrechten Entknitterungsposition gehalten wird, während sich der Griff unter dem Kopf (3) befindet, wobei die Einrichtung eine Entspannungsverdampfungskammer (6) und einen Behälter (5) für Wasser aufweist, mit dem die Entspannungsverdampfungskammer (6) über Schwerkraft versorgt wird, wenn die Einrichtung die senkrechte Entknitterungsposition einnimmt, **dadurch gekennzeichnet, dass** der Behälter (5) einen Boden aufweist, der eine Ausströmöffnung (54) umfasst, die über eine Versorgungskammer (58) mit einem beschränkten Volumen versorgt wird, die im Inneren des Behälters (5) vorgesehen ist, wobei die Versorgungskammer (58) mit dem übrigen Behälter (5) über einen Verbindungsgang (57) in Verbindung steht, mit dem in der Versorgungskammer (58) mindestens ein Teil des im Behälter (5) vorhandenen Wassers aufgefangen werden kann, und insbesondere im Boden des Behälters (5), wenn die Einrichtung die senkrechte Entknitterungsposition einnimmt, und dadurch, dass der Verbindungsgang (57) nicht ermöglicht, dass das in der Versorgungskammer (58) aufgefangene Wasser über Schwerkraft in den übrigen Behälter (5) läuft, wenn die Einrichtung eine waagerechte Entknitterungsposition einnimmt, in der die Behandlungsfläche (30A) in einer waagerechten Ebene angeordnet und nach unten ausgerichtet ist.

2. Einrichtung nach Anspruch 1, **dadurch gekennzeichnet, dass** die Versorgungskammer (58) eine angepasste Form aufweist, damit, wenn die Wassermenge im Behälter (5) kleiner gleich der Hälfte des maximalen Fassungsvermögens des Behälters (5) ist, die Höhe der Wassersäule über der Ausströmöffnung (54), wenn die Einrichtung in der waagerechten Entknitterungsposition angeordnet ist, über der Höhe der Wassersäule über der Ausströmöffnung (54) in der senkrechten Entknitterungsposition angeordnet ist.

3. Einrichtung nach einem der Ansprüche 1 bis 2, **dadurch gekennzeichnet, dass** der Behälter (5) im Kopf (3) zur Dampfabgabe angeordnet ist.

4. Einrichtung nach einem der Ansprüche 1 bis 3, **dadurch gekennzeichnet, dass** der Behälter (5) in der Verlängerung zum Kopf (3) zur Dampfabgabe verläuft, und dadurch, dass der Verbindungsweg (57) in der Nähe eines hinteren Endes des Behälters (5) gegenüber der Behandlungsfläche (30A) vorgesehen ist.

5. Einrichtung nach einem der Ansprüche 1 bis 4, **dadurch gekennzeichnet, dass** die Versorgungskammer (58) in einer Ebene parallel zur Behandlungsfläche (30A) einen quer verlaufenden Gangabschnitt aufweist, der von der Ausströmöffnung (54) ausgehend und zum Verbindungsgang (57) hin größer wird.

6. Einrichtung nach einem der Ansprüche 1 bis 5, **dadurch gekennzeichnet, dass** die Verdampfungskammer (6) eine Einlassöffnung (64) aufweist, über die das Wasser aus dem Behälter (5) in die Verdampfungskammer (6) eingespritzt wird, und dadurch, dass die Ausströmöffnung (54) für Wasser aus dem Behälter (5) derart an dem Behälter (5) angeordnet ist, dass sich die Ausströmöffnung (54) auf Höhe oder über einer waagerechten Ebene P befindet, die durch die Einlassöffnung (64) verläuft, wenn der Kopf (3) zur Dampfabgabe in der waagerechten Entknitterungsposition angeordnet ist.

7. Einrichtung nach einem der Ansprüche 1 bis 6, **dadurch gekennzeichnet, dass** der Kopf (3) zur Dampfabgabe eine schlanke Form aufweist, die quer zum Griff (2) verläuft und dabei vorzugsweise einen Winkel α zwischen 55° und 90° bezogen auf die Längsrichtung des Griffs (2) und vorzugsweise in der Größenordnung von 70° bildet.

8. Einrichtung nach einem der Ansprüche 1 bis 7, **dadurch gekennzeichnet, dass** der Griff (2) ein unteres Ende aufweist, das mit einem Unterteil (1) verbunden ist, das die Verdampfungskammer (6) enthält.

9. Einrichtung nach Anspruch 8, **dadurch gekennzeichnet, dass** das Unterteil (1) eine angepasste Form aufweist, damit das Gerät in einer Ruhestellung stabil auf seinem Unterteil (1) stehen kann, in der die Längsachse des Griffs (2) im Wesentlichen senkrecht verläuft.

10. Einrichtung nach Anspruch 9, **dadurch gekennzeichnet, dass** das Unterteil (1) eine ebene untere Fläche (10) aufweist, die senkrecht zur Längsachse des Griffs (2) verläuft, wobei die Oberfläche (10) der unteren Fläche vorteilhafterweise mehr als doppelt so groß wie der Querschnitt des Griffs (2) ist.

11. Einrichtung nach einem der Ansprüche 8 bis 10, **dadurch gekennzeichnet, dass** der untere Teil des Griffs (2) eine konisch erweiterte Form aufweist, wobei der Griff (2) einen Querschnitt aufweist, der zum Unterteil hin (1) zunehmend größer wird.

12. Einrichtung nach einem der Ansprüche 1 bis 11, **dadurch gekennzeichnet, dass** es ein Stromanschlusskabel (11) aufweist, das mit einem Haushaltsstromnetz verbunden werden soll.

13. Einrichtung nach einem der Ansprüche 1 bis 12, **dadurch gekennzeichnet, dass** es einen Entlüftungskreislauf aufweist, der die Entlüftung des Behälters (5) sicherstellt, sowohl wenn die Einrichtung die senkrechte Entknitterungsposition einnimmt als auch wenn die Einrichtung die waagerechte Entknitterungsposition einnimmt.

## Claims

1. Portable straightening apparatus comprising a handle (2) and a steam emitting head (3) connected to an upper end of the handle (2), the steam emitting head (3) comprising a front end which comprises a treatment surface (30A) which is provided with at least one steam outlet hole (32) and intended to vertically face a garment to be straightened when the apparatus is held in a vertical straightening position with the handle located under the head (3), the apparatus comprising an instantaneous steaming chamber (6) and a water reservoir (5) feeding said instantaneous steaming chamber (6) by gravity when the apparatus occupies the vertical straightening position, **characterised in that** the reservoir (5) comprises a bottom comprising an outlet orifice (54) fed by a feed chamber (58) which has a restricted volume and is provided inside the reservoir (5), the feed chamber (58) communicating with the rest of the reservoir (5) via a communication passage (57) for capturing, in said feed chamber (58), at least a portion of the water present in the reservoir (5), and in particular in the bottom of the reservoir (5), when the apparatus occupies the vertical straightening position and **in that** said communication passage (57) does not enable the water captured in the feed chamber (58) to flow by gravity into the rest of the reservoir (5) when the apparatus occupies a horizontal straightening position in which the treatment surface (30A) is arranged in a horizontal plane and is oriented downwards.

2. Apparatus according to claim 1, **characterised in that** the feed chamber (58) is shaped so that, when the amount of water in the reservoir (5) is less than or equal to half the maximum capacity of the reservoir (5), the height of the water column extending above the outlet port (54) when the apparatus is arranged in the horizontal straightening position is greater than the height of the water column extending above the outlet port (54) in the vertical straightening position.

3. Apparatus according to any of claims 1 to 2, **characterised in that** the reservoir (5) is arranged in the steam emitting head (3).

4. Apparatus according to any of claims 1 to 3, **characterised in that** the reservoir (5) extends longitudinally relative to the steam emitting head (3) and **in that** the communication passage (57) is provided in the vicinity of a rear end of the reservoir (5), opposite the treatment surface (30A).

5. Apparatus according to any of claims 1 to 4, **characterised in that** the feed chamber (58) has, in a plane parallel to the treatment surface (30A), a cross-sectional area which increases, starting from the outlet port (54) and proceeding towards the communication passage (57).

6. Apparatus according to any of claims 1 to 5, **characterised in that** the steaming chamber (6) comprises an inlet port (64) through which water from the reservoir (5) is injected into the steaming chamber (6) and **in that** the outlet port (54) for water from the reservoir (5) is arranged on the reservoir (5) in such a way that the outlet port (54) is situated in or above a horizontal plane P passing through the inlet port (64) when the steam emitting head (3) is arranged in the horizontal straightening position.

7. Apparatus according to any of claims 1 to 6, **characterised in that** the steam emitting head (3) has a slender shape extending transversely to the handle (2), preferably forming an angle a of between 55° and 90° relative to the longitudinal direction of the handle (2), and preferably in the order of 70°.

8. Apparatus according to any of claims 1 to 7, **characterised in that** the handle (2) comprises a lower end which is connected to a base (1) enclosing the steaming chamber (6).

9. Apparatus according to claim 8, **characterised in that** the base (1) is shaped to enable the apparatus to rest stably on its base (1) in a rest position in which the longitudinal axis of the handle (2) extends substantially vertically.

10. Apparatus according to claim 9, **characterised in that** the base (1) comprises a flat lower face (10) which extends perpendicularly to the longitudinal axis of the handle (2), the surface area (10) of the lower face advantageously being more than twice the cross-section of the handle (2).

11. Apparatus according to any of claims 8 to 10, **characterised in that** the lower part of the handle (2) has a flared shape, the handle (2) having a cross-section that increases progressively towards the base (1).

12. Apparatus according to any of claims 1 to 11, **characterised in that** it comprises a power supply cord (11) intended to be connected to a domestic electricity network.

13. Apparatus according to any of claims 1 to 12, **characterised in that** it comprises a venting circuit which ensures that the reservoir (5) is vented both when the apparatus occupies the vertical straightening position and when the apparatus occupies the horizontal straightening position.
